# EUROPÄISCHE PATENTSCHRIFT

(11) **EP 1 125 471 B1**
(45) Veröffentlichungstag und Bekanntmachung des Hinweises auf die Patenterteilung: **08.01.2003**
(21) Anmeldenummer: 99953865.5
(22) Anmeldetag: 16.10.1999
(51) Int. Cl.: H04R 1/38

(54) **MIKROFON**
MICROPHONE
MICROPHONE

(30) Priorität: 30.10.1998 DE 19850298
(43) Veröffentlichungstag der Anmeldung: 22.08.2001
(73) Patentinhaber: Sennheiser electronic GmbH & Co. KG, 30900 Wedemark (DE)
(72) Erfinder: EPPING, Heinz, D-31535 Neustand (DE); BLEICHWEHL, Manfred, D-30449 Hannover 91 (DE); SEEHAFER, Arthur, D-38179 Schwülper (DE)
(74) Vertreter: Eisenführ, Speiser & Partner
(86) Internationale Anmeldenummer: EP9907869
(87) Internationale Veröffentlichungsnummer: WO00027165

(56) Entgegenhaltungen:
- DE-A- 3 708 747
- US-A- 3 513 270
- US-A- 3 585 317
- US-A- 4 410 770

## Beschreibung

Die Erfindung betrifft ein Mikrofon mit einer Membran, welche eine erste, vorzugsweise einer Schallquelle zugewandte, Membranfläche, auf die Schallwellen auftreffen, und eine zumindest teilweise akustisch von der ersten Membranfläche getrennte zweite, vorzugsweise der Schallquelle abgewandte, Membranfläche aufweist, mindestens einem, vorzugsweise schlitzförmigen, Schalleinlaß, durch den Schallwellen zur zweiten Membranfläche gelangen können und derim wesentlichen eine akustische Induktivität bildet, so daß mindestens ein Teil der aufzunehmenden Schallwellen verzögert zur zweiten Membranfläche geleitet wird, und mit mindestens einem Dämpfungselement.

Aus der US 3,585,317 A ist ein solches Mikrofon bekannt, bei welchem durch den schlitzförmigen Schalleinlaß eine akustische lmpedanz gebildet wird, um den durch den schlitzförmigen Schalleinlaß hindurchtretenden Schall zu dämpfen. Durch den Schalleinlaß zwischen dem Luftvolumen hinter der Membran und der Aussenluft kann nämlich die Richtwirkung des Mikrofons beeinflußt werden. Damit der schlitzförmige Schalleinlaß die geforderte akustische Impedanz aufweist, ist dessen Breite klein im Verhältnis zu Länge. Zur Erzielung einer akustischen Induktivität ist der schlitzförmige Schalleinlaß mit Einlagen aus härtbarem Wachs versehen.

Aus der DE 22 17 051 ist ebenfalls ein Mikrofon bekannt, welches einen schlitzförmigen Schalleinlaß zur Bildung eines akustischen Widerstandes aufweist. Dabei ist der Schalleinlaß als nutenförmige Ausnehmung in dem aus Sintermaterial hergestellten Magnetsystem ausgebildet. Bei einem solchen Mikrofon ist die Richtwirkung stark frequenzabhängig und meist nur für tiefe Frequenzen brauchbar. Die Herstellung der entsprechenden schlitzförmigen Schalleinlässe im Magnetsystem aus Sintermaterial verlagt spezielle Werkzeuge, und eine Abstimmung der Richtwirkung durch Veränderung der schlitzförmigen Schalleinlässe läßt sich nur durch Austausch des gesamten Magnetsystems verwirklichen.

Es ist Aufgabe der vorliegenden Erfindung, ein Mikrofon der eingangs genannten Art derart weiterzubilden, daß es eine vorgegebene Richtiwirkung im wesentlichen über den gesamte Frequenzverlauf aufweist und dabei dessen akustisches Netzwerk im wesentlichen von der Größe der akustischen Induktivität und der des Dämpfungselementes abhängig ist.

Diese Aufgabe wird bei einem Mikrofon der eingangs genannten Art dadurch gelöst, daß der im Schlitzförmigen Schalleinlaß auftretende akustische Widerstand kleiner ist als der akustische Widerstand des Dämpfungselementes.

Bei einem solchen Mikrofon wird die Richtwirkung durch eine Verzögerung des Schalls, der durch den hinteren Schalleinlaß eintritt, erreicht. Die Verzögerung des Schalls wird mit Hilfe eines akustischen Netzwerkes erzielt, welches im wesentlichen eine durch den schlitzförmigen Schalleinlaß gebildete Induktivität und ein separates Dämpfungselement, welches einen akustischen Widerstand bildet, aufweist.

Die Vorteile der Erfindung liegen insbesondere darin, daß ein Mikrofon mit einer im wesentlichen über den gesamten Frequenzbereich konstanten Richtwirkung verwirklicht wird. Desweiteren läßt sich das durch die akustische Induktivität und das Dämpfungselement gebildete akustische Netzwerk leicht und präzise abstimmen, so daß die Richtwirkung des Mikrofons in weitem Umfang vorgegeben werden kann.

Im Schalleinlaß des erfindungsgemäßen Mikrofons tritt zwar ein parasitärer akustischer Widerstand auf. Um jedoch das akustische Netzwerk im wesentlichen von der Größe der akustischen Induktivität und der des separaten Dämpfungselementes abhängig zu machen, ist der Schalleinlaß bei dem erfindungsgemäßen Mikrofon derart gestaltet, daß der im Schallkanal auftretende akustische Widerstand kleiner ist als der akustische Widerstand des Dämpfungselements.

Bei einer bevorzugten Ausführungsform des erfindungsgemäßen Mikrofons wird das Dämpfungselement durch einen mit akustischem Dämpfungsmaterial versehenen Schallkanal gebildet, welcher einen Hohlraum mit dem durch die hintere Membranfläche begrenzten Volumen verbindet. Die Abstimmung des Dämpfungselements wird im wesentlichen durch die Größe des Volumens und des akustischen Widerstands des Schallkanals, welcher den Hohlraum mit dem durch die hintere Membranfläche begrenzten Volumen verbindet, vorgegeben.

Bei einer weiteren bevorzugten Ausführungsform weist der Schalleinlaß einen im wesentlichen rechteckförmigen Querschnitt auf. Diese Querschnittsform ist bei der Konstruktion eines erfindungsgemäßen Mikrofons leicht zu dimensionieren und bei der Herstellung leicht zu realisieren. Besonders zweckmäßig ist dabei die Höhe des Schalleinlasses geringer als dessen Länge, wobei der Schallfluß entlang der Längsrichtung des Schalleinlasses stattfindet, und die Länge des Schalleinlasses wiederum geringer als dessen Breite. Dadurch, daß die Breite des Schalleinlasses im Verhältnis zur Länge groß ist, wird der parasitäre Widerstand des Schalleinlasses gering gehalten. Bei einer zweckmäßigen Weiterbildung entspricht die Breite des Schalleinlasses im wesentlichen dem Umfang des Mikrofons. Dabei wird der Schalleinlaß lediglich durch Stützabschnitte unterbrochen, welche für die mechanische Stabilität des Mikrofons und insbesondere des Schalleinlasses vorgesehen sind. Der Schalleinlaß wird bei dieser Ausführungsform somit nicht durch schmale und lange Kanäle gebildet, sondern durch einen im wesentlichen umlaufenden Schlitz, welcher einen nur geringen parasitären akustischen Widerstand und eine vorgegebene akustische Induktivität aufweist.

Bei einer bevorzugten Ausführungsform ist die Membran mit einem Membranbefestigungsabschnitt verbunden. Der Membranbefestigungsabschnitt dient dazu, die Membran zu tragen und über einem entsprechenden Magnetsystem derart auszurichten, daß eine an der Membran befestigte Schwingspule in einen im Magnetsystem vorgesehenen Luftspalt eintaucht.

Bei einer weiteren Ausführungsform umfaßt das Mikrofon ein Abschlußelement, welches vor einer Mündung des Schallkanals angeordnet ist und eine der Mündung des Schallkanals im wesentlichen entsprechende Öffnung, die mit dem akustischen Dämpfungsmaterial versehen ist, aufweist. Das Abschlußelement dient im wesentlichen dazu, das akustische Dämpfungsmaterial zu tragen und vor der Mündung des Schallkanals zu halten. Besonders vorteilhaft läßt sich der akustische Widerstand des Dämpfungselementes dadurch verändern, daß lediglich das Abschlußelement ausgetauscht und durch ein anderes Abschlußelement mit einem anderen akustischen Widerstand ersetzt wird. So lassen sich auch baugleiche Mikrofongehäuse durch entsprechende Abschlußelemente verschieden abstimmen.

Um den schlitzförmigen Schalleinlaß zu bilden, durch welchen Schallwellen zur hinteren Membranfläche gelangen können, weist bei einer bevorzugten Ausführungsform des erfindungsgemäßen Mikrofons der Membranbefestigungsabschnitt einen von außen zur hinteren Membranfläche führenden Durchbruch auf, der von einem Dichtungselement im wesentlichen verschlossen ist. Dabei wird der Durchbruch durch das Dichtungselement soweit verengt, daß zwischen dem Dichtungselement und dem Membranbefestigungsabschnitt der schlitzförmige Schalleinlaß gebildet wird.

Besonders vorteilhaft lassen sich dadurch die Abmessungen des schlitzförmigen Schalleinlasses durch das Dichtungselement vorgeben, welches unabhängig von dem Membranbefestigungsabschnitt gefertigt und dimensioniert werden kann. Das erfindungsgemäße Mikrofon läßt sich damit wiederum mittels eines einfach herzustellenden, kostengünstigen Bauteils auf gewünschte Weise abstimmen. Konstruktive Änderungen an dem Gehäuse des Mikrofons oder an anderen mit aufwendigen Werkzeugen herzustellenden Bauteilen sind somit nicht mehr nötig. Das Dichtungselement besteht dabei bei einer zweckmäßigen Weiterbildung aus einem porösen, insbesondere aus einem gesinterten Material. Solches Material verfügt über eine hohe innere Dämpfung, welche die akustischen Eigenschaften des Mikrofons verbessern, und es läßt sich leicht in eine gewünschte Form bringen.

Bei einer zweckmäßigen Weiterbildung wird der Querschnitt des schlitzförmigen Schalleinlasses im wesentlichen durch eine Ausnehmung im Membranbefestigungsabschnitt gebildet, wobei die Länge des Schalleinlasses im wesentlichen durch die Dicke des Dichtungselementes vorgegeben ist. Vorzugsweise ist das Dichtungselement dabei im wesentlichen ringförmig ausgebildet und sitzt in einer im Membranbefestigungsabschnitt vorgesehenen ringförmigen Nut. In einfacher Weise läßt sich der Querschnitt des schlitzförmigen Schalleinlasses durch die Größendifferenz zwischen dem Innendurchmesser des Membranbefestigungsabschnittes und dem Außendurchmesser des Dichtungselementes vorgeben, wobei in diesem Fall keine Ausnehmungen an dem Membranbefestigungsabschnitt vorgesehen sein müssen. Dadurch wird ermöglicht, mit dem gleichen Membranbefestigungsabschnitt unterschiedlich dimensionierte Schlitze zu realisieren, indem nur das ringförmige Dichtungselement durch ein anderes mit unterschiedlichem Ausßendurchmesser ersetzt wird.

Wird der schlitzförmige Schalleinlaß jedoch durch das Dichtungselement komplett verschlossen, so ist nur noch das Dämpfungselement wirksam und die Richtcharakteristik des Mikrofons nähert sich der Kugelform an. Es besteht somit bei dem erfindungsgemäßen Mikrofon auch die Möglichkeit, bei gleichem Aufbau der Mikrofonkapsel, ein Mikrofon mit kugelförmiger Richtcharakteristik zu verwirklichen. Soll eine derartige Richtcharakteristik verwirklicht werden, kann zweckmäßigerweise der schlitzförmige Schalleinlaß auch gänzlich entfallen, wobei die anderen hier beschriebenen vorteilhaften Merkmale bei einer solchen Ausführungsform gleichwohl vorgesehen werden können.

Besonders zweckmäßig ist dabei das Dichtungselement, welches im wesentlichen die Größe des schlitzförmigen Schalleinlasses vorgibt, mit dem Abschlußelement, welches vor der Mündung des Schallkanals angeordnet ist und das akustische Dämpfungsmaterial trägt, einstückig ausgebildet. Dadurch läßt sich besonders vorteilhaft mittels eines einzigen Bauteils sowohl die akustische Induktivität durch Einflußnahme auf die Abmessungen des schlitzförmigen Schalleinlasses und der akustische Widerstand des Dämpfungselementes durch Auswahl des akustischen Dämpfungsmaterials vorgeben.

Bei einer alternativen Ausführungsform umschließt der Membranbefestigungsabschnitt im wesentlichen die hintere Membranfläche, und der Schalleinlaß ist zwischen einem an der Membran vorgesehenen Halteabschnitt und dem Membranbefestigungsabschnitt ausgebildet. Der Membranbefestigungsabschnitt ist im wesentlichen der Abschnitt der Membran, mit welchem diese an dem Membranbefestigungsabschnitt verbunden ist. Bei einer zweckmäßigen Weiterbildung wird der Halteabschnitt durch einen mit der Membran verbundenen Membranring gebildet. Ein solcher Membranring erhöht vorteilhafterweise die Stabilität der Membran und läßt sich leicht herstellen. Dies erweist sich insbesondere aus dem Grund als vorteilhaft, weil bei einer zweckmäßigen Weiterbildung der Erfindung in dem Membranring Ausnehmungen vorgesehen sind, welche im wesentlichen den schlitzförmigen Schalleinlaß bilden. Der Membranbefestigungsabschnitt kann also eine im wesentlichen ebene Aufiagefläche für den Membranring aufweisen, wobei durch die im Membranring vorgesehenen Ausnehmungen die Ausmaße des schlitzförmigen Schalleinlasses vorgegeben werden. Auch bei dieser Ausführungsform wird die Größe des schlitzförmigen Schalleinlasses durch ein günstig herzustellendes Bauteil gebildet, so daß bei identischen Membranbefestigungsabschnitten eine Abstimmung des Mikrofons durch Verändern des Membranrings durchgeführt werden kann.

Bei einer weiteren alternativen Ausführungsform weist das erfindungsgemäße Mikrofon ein Gehäuseteil auf, welches mit dem Membranbefestigungsabschnitt verbunden ist und im wesentlichen die hintere Membranfläche umschließt, wobei der Schalleinlaß zwischen dem Membranbefestigungsabschnitt und dem Gehäuseteil ausgebildet ist.

Vorteilhafte Weiterbildungen der Erfindung sind durch die Merkmale der Unteransprüche gekennzeichnet.

Im folgenden wird die Erfindung anhand der Zeichnungen beispielhaft erläutert. Es zeigen:
- Figur 1: einen Querschnitt durch eine erste Ausführungsform eines erfindungsgemäßen Mikrofons;
- Figur 2: eine Ausschnittsvergrößerung von Figur 1;
- Figur 3: eine Draufsicht auf ein Dichtungselement, welches in der Ausführungsform gemäß Figur 1 eingesetzt ist;
- Figur 4: einen Querschnitt durch das Dichtungselement gemäß der Linie IV-IV von Figur 3;
- Figur 5: eine zweite Ausführungsform des erfindungsgemäßen Mikrofons;
- Figur 6: eine Ausschnittsvergrößerung von Figur 5;
- Figur 7: eine Draufsicht auf einen Membranring, welcher in der Ausführungsform gemäß Figur 5 eingesetzt ist;
- Figur 8: einen Querschnitt des Membranrings entlang der Linie VIII-VIII aus Figur 7;
- Figur 9: eine dritte Ausführungsform des erfindungsgemäßen Mikrofons; und
- Figur 10: eine Ausschnittsvergrößerung von Figur 9.

Figur 1 zeigt eine erste Ausführungsform eines erfindungsgemäßen Mikrofons im Querschnitt mit einer Membran 3, einem Membranbefestigungsabschnitt 5, einem Magnetsystem 7 und einer Mikrofonabdeckung 9. Die Membran 3 ist mit ihrem äußeren Rand mit dem Membranbefestigungsabschnitt 5 verbunden und dadurch über dem Magnetsystem 7 zentriert. Eine an der Membran 3 befestigte Schwingspule 11 erstreckt sich im wesentlichen quer zur Membran 3 in einen im Magnetsystem 7 vorgesehenen Luftspalt 13. Die Mikrofonabdeckung 9 ist auf ihrer der Membran 3 zugewandten Seite im wesentlichen der Kontur der Membran 3 angepaßt und weist mehrere Schalleintrittsöffnungen 15 auf, durch welche aufzunehmender Schall auf die äußere Oberfläche der Membran 3 auftreffen kann. Die Schalleintrittsöffnungen 15 sind durch ein schalldurchlässiges Material 17 abgedeckt, um die Membran vor Verschmutzungen, insbesondere vor Staub und Feuchtigkeit, zu schützen.

Ebenfalls in Figur 1 und im Detail in Figur 2 ist der Membranbefestigungsabschnitt 5 dargestellt, der einen von außen zur hinteren Oberfläche der Membran 3 führenden Durchbruch 19 aufweist. Im Membranbestigungsabschnitt ist eine ringförmige Nut 21 vorgesehen, wobei der Durchbruch 19 in der ringförmigen Nut 21 im Bereich der Kante zwischen Boden und Wandung vorgesehen ist. In der ringförmigen Nut 21 sitzt ein entsprechendes ringförmiges Dichtungselement 23, welches den Durchbruch 19 bis auf einen schlitzförmigen Schalleinlaß 25 im wesentlichen verschließt.

Durch Verändern der geometrischen Abmessungen des schlitzförmigen Schalleinlasses 25 können die akustischen Eingenschaften des Mikrofons in weitem Umfang vorgegeben werden. Als Länge 28 wird bei den beschriebenen Ausführungsformen diejenige Abmessung des Schalleinlasses 25 bezeichnet, entlang derer im wesentlichen der Schallfuß verläuft. Die Breite wird im wesentlichen entlang des Umfangs des Mikrofons bestimmt, und die Höhe 26 des Schalleinlasses ergibt sich durch den Abstand zweier komplementärer Bauteile (5, 23; 5, 37; 5, 51), welche den Schalleinlaß 25 begrenzen. Grundsätzlich ist bei den dargestellten Ausführungsformen der Erfindung die Höhe 26 des Schalleinlasses 25 geringer ist als dessen Länge 28 und die Länge 28 des Schalleinlasses 25 wiederum geringer ist als dessen Breite.

Die (in radialer Richtung definierte) Höhe 26 des schlitzförmigen Schalleinlasses 25 gemäß der Fig. 1 und 2 wird dabei im wesentlichen durch eine im Membranbefestigungsabschnitt 5 vorgesehene Ausnehmung 27 und die Länge 28 wird durch die Dicke des ringförmigen Dichtungselements 23 vorgegeben.

Am ringförmigen Dichtungselement 23 sind abschnittsweise jeweils einen Schallkanal bildende Durchbrechungen 29 ausgebildet, welche mit einem akustischen Dämpfungsmaterial 31 versehen sind. Die Durchbrechungen 29 in dem Dichtungselement 23 verbinden das durch die hintere Oberfläche der Membran 3 begrenzte Volumen 32 mit einem Hohlraum 33, welcher nach außen hin geschlossen ist (nicht dargestellt).

Der Hohlraum 33 bildet zusammen mit dem in den Durchbrechungen 29 des Dichtungselements 23 angeordneten akustischen Dämpfungsmaterial 31 ein Dämpfungselement, wobei der akustische Dämpfungswert auf der einen Seite von der Größe des Hohlraums 33 und auf der anderen Seite von den akustischen Eigenschaften der Durchbrechungen 29 und des Dämpfungsmaterials 31 abhängt. Der schlitzförmige Schalleinlaß 25 bildet eine akustischen Induktivität, deren Größe im wesentlichen durch die geometrischen Abmessungen vorgegeben werden können. Die akustischen Induktivität des schlitzförmigen Schalleinlaß 25 bildet zusammen mit dem Dämpfungselement ein akustisches Netzwerk, welches einen Teil der aufzunehmenden Schallwellen verzögert zur hinteren Membranfläche leitet.

Figur 3 zeigt ein ringförmiges Dichtungselement, welches beispielsweise bei der in den Figuren 1 und 2 dargestellten ersten Ausführungsform des Mikrofons zum Einsatz kommt. Figur 4 zeigt das ringförmige Dichtungselement im Querschnitt entlang der Linie IV-IV der Figur 3. Das ringförmige Dichtungselement hat einen im wesentlichen rechteckförmigen Querschnitt, wobei im Dichtungselement 23 beiderseits einander gegenüberliegende umlaufende Nuten 35 vorgesehen sind. Abschnittsweise sind in den Nuten 35 des Dichtungselements 23 Durchbrechungen 29 angebracht, welche die gleiche Breite wie die umlaufenden Nuten 35 haben und im wesentlichen die Form eines Langlochs aufweisen. Innerhalb der Durchbrechungen 29 ist ein akustisches Dämpfungsmaterial 31 angeordnet, mit welchem sich der akustische Widerstand der im Dichtungselement 23 vorgesehenen Durchbrechungen 29 vorgeben läßt.

Die Figuren 5 und 6 zeigen eine zweite Ausführungsform eines erfindungsgemäßen Mikrofons, wobei Figur 5 eine Ansicht im Querschnitt und Figur 6 eine Ausschnittsvergrößerung aus Figur 5 darstellt. Das in den Figuren 5 und 6 dargestellte Mikrofon weist wie das Mikrofon 1 gemäß der ersten Ausführungsform ebenfalls eine Membran 3, einen Membranbefestigungsabschnitt 5, welcher die Membran 3 trägt, ein Magnetsystem 7, eine Mikronabdeckung 9, eine Schwingspule 11, einen im Magnetsystem 7 vorgesehenen Luftspalt 13, in welchen die an der Membran 3 befestigte Schwingspule 11 wenigstens teilweise eintaucht, und eine Schalleintrittsöffnung 15 auf, welche durch ein schalldurchlässiges Material 17 abgedeckt ist.

Im Gegensatz zur ersten Ausführungsform wird bei dem Mikrofon 1 gemäß der zweiten Ausführungsform die hintere Oberfläche der Membran 3 durch den Membranbefestigungsabschnitt 5 im wesentlichen umschlossen. Der Membranbefestigungsabschnitt 5 weist in einem durch die hintere Oberfläche der Membran 3 begrenzten Volumen 32 eine ringförmige Nut 21 auf, in welcher ein ringförmiges Dichtungselement 23 angeordnet ist. Das Dichtungselement 23 ist mit Durchbrechungen 29 versehen, die angrenzenden im Membranbefestigungsabschnitt 5 ausgebildeten Schallkanälen gegenüberliegen, welche einen ebenfalls vom Membranbefestigungsabschnitt 5 umschlossenen Hohiraum 33 (nicht vollständig dargestellt) mit dem durch die hintere Membranfläche begrenzten Volumen verbinden. Das ringförmige Dichtungselement trägt akustisches Dämpfungsmaterial 31, mit welchem sich der akustische Widerstand des durch den Hohlraum 33 und dem akustischen Dämpfungsmaterial 31 gebildeten Dämpfungselement vorgeben läßt.

Am äußeren, umlaufenden Rand der Membran 3 ist ein Membranring 37 mit einem im wesentlichen rechteckförmigen Querschnitt befestigt. Zwischen dem Membranring 37 und dem Membranbefestigungsabschnitt 5 ist abschnittsweise ein schlitzförmiger Schalleinlaß 25 gebildet, durch welchen Schallwellen zur hinteren Membranfläche gelangen können. Der schlitzförmige Schalleinlaß 25 wird dadurch gebildet, daß der Membranring 37 an seiner dem Membranbefestigungsabschnitt 5 zugewandten Oberfläche flache Ausnehmungen 39 aufweist. Die Länge 28 des schlitzförmigen Schalleinlasses 25 wird dabei durch den der flachen Ausnehmung 39 des Membranrings 37 gegenüberliegenden Teilabschnitt des Membranbefestigungsabschnittes 5 bestimmt. Die Höhe 26 des schlitzförmigen Schalleinlasses 25 läßt sich durch die Stärke der Ausnehmung 39 vorgeben.

In den Figuren 7 und 8 ist ein erfindungsgemäßer Membranring im Detail dargestellt, und zwar in Figur 7 in einer Ansicht von unten und in Figur 8 in einem Querschnitt entlang der Linien VIII-VIII. Bei der dargestellten Ausführungsform des Membranrings 37 sind acht gleichmäßig auf dem Umfang angeordnete Ausnehmungen 39 vorgesehen. Die Ausnehmungen 39 erstrecken sich auf der unteren Oberfläche des Membranrings von der inneren umlaufenden Kante radial nach außen, wobei die äußere, unten liegende Kante des Membranrings 37 durchgehend erhalten bleibt.

Bei dem Mikrofon in einer dritten Ausführungsform, welche in Figur 9 in einem Querschnitt und in Figur 10 in einer Ausschnittsvergrößerung dargestellt ist, ist ein separates Gehäuseteil 51 vorgesehen, welches mit dem Membranbefestigungsabschnitt 5 verbunden ist und im wesentlichen die hintere Membranfläche umschließt. In dem Gehäuseteil 51 ist ebenfalls der Hohlraum 33 vorgesehen, welcher durch einen mit akustischem Dämpfungsmaterial 31 versehenen Schallkanal mit dem durch die hintere Membranfläche angeschlossenen Volumen 32 verbunden ist. Der Schallkanal wird dabei durch einander gegenüberliegende Durchbrüche 53 und 55 in dem Membranbefestigungsabschnitt 5 und in dem Gehäuseteil 51 gebildet, wobei zwischen dem Membranbefestigungsabschnitt 5 und dem Gehäuseteil 51 das akustische Dämpfungsmaterial 31 angeordnet ist und gehalten wird.

Zwischen dem Membranbefestigungsabschnitt 5 und dem Gehäuseteil 51 wird der schlitzförmige Schalleinlaß gebildet, welcher die akustische Induktivität darstellt. Die (in axialer Richtung definierte) Höhe 26 und die Länge 28 des schlitzförmigen Schalleinlasses werden durch den Membranbefestigungsabschnitt 5 und/oder das Gehäuseteil 51 vorgeben.

## Patentansprüche

1. Mikrofon (1) mit einer Membran (3), welche eine erste, einer Schallquelle zugewandte, Membranfläche, auf die Schallwellen auftreffen, und eine zumindest teilweise akustisch von der ersten Membranfläche getrennte zweite, der Schallquelle abgewandte, Membranfläche aufweist, mindestens einem, vorzugsweise schlitzförmigen, Schalleinlaß (25), durch den Schallwellen zur zweiten Membranfläche gelangen können und der im wesentlichen eine akustische Induktivität bildet, so daß mindestens ein Teil der aufzunehmenden Schallwellen verzögert zur zweiten Membranfläche geleitet wird, und mit mindestens einem Dämpfungselement (29, 31, 33),
**dadurch gekennzeichnet, daß** der im schlitzförmigen Schalleinlaß (25) auftretende akustische Widerstand kleiner ist als der akustische Widerstand des Dämpfungselements (29, 31, 33).

2. Mikrofon nach Anspruch 1,
**dadurch gekennzeichnet, daß** das Dämpfungselement durch einen mit akustischem Dämpfungsmaterial (31) versehenen Schallkanal (29) gebildet wird, welcher einen Hohlraum (33) mit dem durch die zweite Membranfläche begrenzten Volumen (32) verbindet.

3. Mikrofon nach Anspruch 1 oder 2,
**dadurch gekennzeichnet, daß** der Schalleinlaß (25) einen im wesentlichen rechteckförmigen Querschnitt aufweist.

4. Mikrofon nach Anspruch 3,
**dadurch gekennzeichnet, daß** die Höhe (26) des Schalleinlasses (25) geringer ist als dessen Länge (28), wobei der Schallfluß entlang der Längsrichtung des Schalleinlasses (25) erfolgt, und die Länge (28) des Schalleinlasses (25) wiederum geringer ist als dessen Breite.

5. Mikrofon nach Anspruch 4,
**dadurch gekennzeichnet, daß** die Breite des Schalleinlasses (25) im wesentlichen dem Umfang des Mikrofons (1) entspricht.

6. Mikrofon nach Anspruch 5,
**dadurch gekennzeichnet, daß** der Schalleinlaß (25) lediglich durch Stützabschnitte unterbrochen ist.

7. Mikrofon nach einem der vorstehenden Ansprüche,
**dadurch gekennzeichnet, daß** die Membran (3) mit einem Membranbefestigungsabschnitt (5) verbunden ist

8. Mikrofon nach Anspruch 2,
**gekennzeichnet durch** ein Abschlußelement, welches vor einer Mündung des Schallkanals (29) angeordnet ist und eine der Mündung des Schallkanals (29) im wesentlichen entsprechende Öffnungen aufweist, welche mit dem akustischen Dämpfungsmaterial (31) versehen ist.

9. Mikrofon nach Anspruch 7 oder 8,
**dadurch gekennzeichnet, daß** der Membranbefestigungsabschnitt (5) einen von einer vorzugsweise einer Schallquelle abgewandten Rückseite des Mikrofons zur zweiten Membranfläche führenden Durchbruch (19) aufweist, der von einem Dichtungselement (23) im wesentlichen verschlossen ist, wobei zwischen dem Dichtungselement (23) und dem Membranbefestigungsabschnitt (5) der schlitzförmige Schalleinlaß (25) gebildet ist.

10. Mikrofon nach Anspruch 9,
**dadurch gekennzeichnet, daß** das Dichtungselement (23) aus einem porösen Material, insbesondere aus einem gesinterten Material, besteht.

11. Mikrofon nach Anspruch 9 oder 10,
**dadurch gekennzeichnet, daß** der Querschnitt des schlitzförmigen Schalleinlasses (25) im wesentlichen durch eine Ausnehmung (27) im Membranbefestigungsabschnitt (5) gebildet wird, wobei die Länge (28) des Schalleinlasses (25) im wesentlichen durch die Dicke des Dichtungselementes (23) vorgegeben ist.

12. Mikrofon nach einem der Ansprüche 9 bis 11,
**dadurch gekennzeichnet, daß** das Dichtungselement (23) im wesentlichen ringförmig ist.

13. Mikrofon nach Anspruch 12,
**dadurch gekennzeichnet, daß** der Membranbefestigungsabschnitt (5) eine ringförmige Nut (21) aufweist, in welcher das Dichtungselement (23) angeordnet ist.

14. Mikrofon nach Anspruch 12 oder 13,
**dadurch gekennzeichnet, daß** der Querschnitt des schlitzförmigen Schalleinlasses (25) durch die Größendifferenz zwischen dem Innendurchmesser des Membranbefestigungsabschnittes (5) und dem Außendurchmesser des Dichtungselementes (23) vorgeben ist.

15. Mikrofon nach einem der Ansprüche 9 bis 14,
**dadurch gekennzeichnet, daß** das Dichtungselement (23) mit dem Abschlußelement einstückig ausgebildet ist.

16. Mikrofon nach Anspruch 7 oder 8,
**dadurch gekennzeichnet, daß** der Membranbefestigungsabschnitt (5) im wesentlichen die zweiten Membranfläche umschließt, und der Schalleinlaß (25) zwischen einem an der Membran vorgesehenen Halteabschnitt (37) und dem Membranbefestigungsabschnitt (5) ausgebildet ist.

17. Mikrofon nach Anspruch 16,
**dadurch gekennzeichnet, daß** der Halteabschnitt (37) ein mit der Membran (3) verbundener Membranring (37) ist.

18. Mikrofon nach Anspruch 17,
**dadurch gekennzeichnet, daß** der schlitzförmige Schalleinlaß (25) im wesentlichen durch Ausnehmungen (39) im Membranring (37) geformt ist.

19. Mikrofon nach Anspruch 7,
**gekennzeichnet durch** ein Gehäuseteil (51), welches mit dem Membranbefestigungsabschnitt (5) verbunden ist und im wesentlichen die zweite Membranfläche umschließt, wobei der Schalleinlaß (25) zwischen dem Membranbefestigungsabschnitt (5) und dem Gehauseteil (51) ausgebildet ist.

## Claims

1. Microphone (1) with a diaphragm (3) which has a first diaphragm surface, facing a sound source and on which sound waves impinge, and a second diaphragm surface, averted from the sound source and separated acoustically, at least partially, from the first diaphragm surface, with at least one, preferably slot-shaped, sound inlet (25) through which sound waves can pass to the second diaphragm surface and which substantially forms an acoustic inductance, such that at least a portion of the sound waves to be picked up is directed to the second diaphragm surface with a delay, and with at least one damping element (29, 31, 33), **characterized in that** the acoustic resistance occurring in the slot-shaped sound inlet (25) is smaller than the acoustic resistance of the damping element (29, 31, 33).

2. Microphone according to Claim 1, **characterized in that** the damping element is formed by a sound channel (29) which is provided with acoustic damping material (31) and connects a cavity (33). to the volume (32) bounded by the second diaphragm surface.

3. Microphone according to Claim 1 or 2, **characterized in that** the sound inlet (25) has a substantially rectangular cross section.

4. Microphone according to Claim 3, **characterized in that** the height (26) of the sound inlet (25) is smaller than its length (28), the acoustic current occurring along the longitudinal direction of the sound inlet (25), and the length (28) of the sound inlet (25) being smaller, in turn, than its width.

5. Microphone according to Claim 4, **characterized in that** the width of the sound inlet (25) corresponds substantially to the circumference of the microphone (1).

6. Microphone according to Claim 5, **characterized in that** the sound inlet (25) is interrupted only by supporting sections.

7. Microphone according to one of the preceding claims, **characterized in that** the diaphragm (3) is connected to a diaphragm fastening section (5).

8. Microphone according to Claim 2, **characterized by** a terminating element which is arranged in front of a mouth of the sound channel (29) and has an openings [sic], corresponding substantially to the mouth of the sound channel (29), which is provided with the acoustic damping material (31).

9. Microphone according to Claim 7 or 8, **characterized in that** the diaphragm fastening section (5) has a cutout (19), which leads from a rear side, preferably averted from a sound source, of the microphone to the second diaphragm surface and is substantially sealed by a sealing element (23), the slot-shaped sound inlet (25) being formed between the sealing element (23) and the diaphragm fastening section (5).

10. Microphone according to Claim 9, **characterized in that** the sealing element (23) consists of a porous material, in particular of a sintered material.

11. Microphone according to Claim 9 or 10, **characterized in that** the cross section of the slot-shaped sound inlet (25) is substantially formed by a recess (27) in the diaphragm fastening section (5), the length (28) of the sound inlet (25) being prescribed substantially by the thickness of the sealing element (23).

12. Microphone according to one of Claims 9 to 11, **characterized in that** the sealing element (23) is substantially annular.

13. Microphone according to Claim 12, **characterized in that** the diaphragm fastening section (5) has an annular groove (21) in which the sealing element (23) is arranged.

14. Microphone according to Claim 12 or 13, **characterized in that** the cross section of the slot-shaped sound inlet (25) is prescribed by the differences in magnitude between the inside diameter of the diaphragm fastening section (5) and the outside diameter of the sealing element (23).

15. Microphone according to one of Claims 9 to 14, **characterized in that** the sealing element (23) is designed in one piece with the terminating element.

16. Microphone according to Claim 7 or 8, **characterized in that** the diaphragm fastening element (5) substantially encloses the second diaphragm surface, and the sound inlet (25) is constructed between a holding section (37) provided on the diaphragm and the diaphragm fastening section (25).

17. Microphone according to Claim 16, **characterized in that** the holding section (37) is a diaphragm ring (3) connected to the diaphragm (37).

18. Microphone according to Claim 17, **characterized in that** the slot-shaped sound inlet (25) is substantially formed by recesses (39) in the diaphragm ring (37).

19. Microphone according to Claim 7, **characterized by** a housing (51) which is connected to the diaphragm fastening section (5) and substantially encloses the second diaphragm surface, the sound inlet (25) being constructed between the diaphragm fastening section (5) and the housing part (51).

## Revendications

1. Microphone (1) avec une membrane (3), qui comprend une première surface de membrane dirigée vers une source sonore et qui est touchée par des ondes sonores et une deuxième surface de membrane faisant l'objet d'une séparation acoustique au moins partielle avec la première surface de membrane et opposée à la source sonore, avec au moins un orifice d'entrée des sons de préférence en forme de fente (25), à travers lequel des ondes sonores peuvent arriver à la deuxième surface de membrane et qui forme pour l'essentiel une inductivité acoustique de manière à ce qu'au moins une partie des ondes sonores à enregistrer sont transmises avec du retard à la deuxième surface de membrane et avec au moins un élément d'amortissement (29, 31, 33), **caractérisé en ce que** la résistance acoustique se produisant dans l'orifice d'entrée des sons en forme de fente (25) est inférieure à la résistance acoustique de l'élément d'amortissement (29, 31, 33).

2. Microphone selon la revendication 1, **caractérisé en ce que** l'élément d'amortissement est formé par un canal acoustique (29) muni d'un matériau d'amortissement acoustique (31), qui relie une cavité creuse (33) avec le volume (32) délimité par la deuxième surface de membrane.

3. Microphone selon la revendication 1 ou 2, **caractérisé en ce que** l'orifice d'entrée des sons (25) possède une section de forme sensiblement rectangulaire.

4. Microphone selon la revendication 3, **caractérisé en ce que** la hauteur (26) de l'orifice d'entrée des sons (25) est inférieure à sa longueur (28), le flux acoustique s'écoulant le long de la direction longitudinale de l'orifice d'entrée des sons (25) et la longueur (28) de l'orifice d'entrée des sons (25) étant à son tour inférieure à sa largeur.

5. Microphone selon la revendication 4, **caractérisé en ce que** la largeur de l'orifice d'entrée des sons (25) correspond sensiblement au pourtour du microphone (1).

6. Microphone selon la revendication 5, **caractérisé en ce que** l'orifice d'entrée des sons (25) est seulement interrompu par des sections de soutien.

7. Microphone selon l'une des revendications précédentes, **caractérisé en ce que** la membrane (3) est reliée avec une section de fixation de membrane (5).

8. Microphone selon la revendication 2, **caractérisé en ce qu'**il est muni d'un élément de fermeture, qui est disposé devant une embouchure du canal acoustique (29) et qui comprend une ouverture correspondant sensiblement à l'embouchure du canal acoustique (29), cette ouverture étant munie du matériau d'amortissement acoustique (31).

9. Microphone selon la revendication 7 ou 8, **caractérisé en ce que** la section de fixation de membrane (5) comprend une traversée (19), qui conduit depuis un côté arrière du microphone, de préférence opposé à une source sonore, jusqu'à la deuxième surface de membrane, et qui est fermée pour l'essentiel par un élément d'étanchéité (23), l'orifice d'entrée des sons en forme de fente (25) étant formé entre l'élément d'étanchéité (23) et la section de fixation de membrane (5).

10. Microphone selon la revendication 9, **caractérisé en ce que** l'élément d'étanchéité (23) se compose d'un matériau poreux, en particulier d'un matériau fritté.

11. Microphone selon la revendication 9 ou 10, **caractérisé en ce que** la section de l'orifice d'entrée des sons en forme de fente (25) est formée pour l'essentiel par un évidement (27) pratiqué dans la section de fixation de membrane (5), la longueur (28) de l'orifice d'entrée des sons (25) étant imposée pour l'essentiel par l'épaisseur de l'élément d'étanchéité (23).

12. Microphone selon l'une des revendications 9 à 11, **caractérisé en ce que** l'élément d'étanchéité (23) est sensiblement de forme circulaire.

13. Microphone selon la revendication 12, **caractérisé en ce que** la section de fixation de membrane (5) comprend une rainure de forme circulaire (21), dans laquelle est disposé l'élément d'étanchéité (23).

14. Microphone selon la revendication 12 ou 13, **caractérisé en ce que** la section de l'orifice d'entrée des sons en forme de fente (25) est imposée par la différence de taille entre le diamètre intérieur de la section de fixation de membrane (5) et le diamètre extérieur de l'élément d'étanchéité (23).

15. Microphone selon l'une des revendications 9 à 14, **caractérisé en ce que** l'élément d'étanchéité (23) est formé d'une seule pièce avec l'élément de fermeture.

16. Microphone selon la revendication 7 ou 8, **caractérisé en ce que** la section de fixation de membrane (5) entoure sensiblement la deuxième surface de membrane et **en ce que** l'orifice d'entrée des sons (25) est formé entre une section de maintien (37) prévue sur la membrane et la section de fixation de membrane (5).

17. Microphone selon la revendication 16, **caractérisé en ce que** la section de maintien (37) est une bague de membrane (37) reliée avec la membrane (3).

18. Microphone selon la revendication 17, **caractérisé en ce que** l'orifice d'entrée des sons en forme de fente (25) est formé sensiblement par des évidements (39) pratiqués dans la bague de membrane (37).

19. Microphone selon la revendication 7, **caractérisé en ce qu'**il est muni d'une partie de boîtier (51), qui est reliée avec la section de fixation de membrane (5) et qui entoure sensiblement la deuxième surface de membrane, l'orifice d'entrée des sons (25) étant formé entre la section de fixation de membrane (5) et la partie de boîtier (51).
